# EUROPÄISCHE PATENTSCHRIFT

(11) **EP 3 486 393 B1**
(45) Veröffentlichungstag und Bekanntmachung des Hinweises auf die Patenterteilung: **11.03.2020**
(21) Anmeldenummer: 18206313.1
(22) Anmeldetag: 14.11.2018
(51) Int. Cl.: E04B 5/12, E04B 9/22, E04B 9/24, E04B 9/00

(54) **HOLZBALKENDECKE SOWIE VORGEFERTIGTES DECKENELEMENT DAFÜR UND VERFAHREN ZUR HERSTELLUNG DES DECKENELEMENTS**
WOODEN BEAM CEILING AND PREFABRICATED CEILING ELEMENT THEREFOR AND METHOD OF MAKING THE CEILING ELEMENT
PLAFOND EN POUTRES DE BOIS AINSI QU'ÉLÉMENT DE PLAFOND PRÉFABRIQUÉ CORRESPONDANT ET PROCÉDÉ DE FABRICATION D'ÉLÉMENT DE PLAFOND

(30) Priorität: 15.11.2017 DE 102017126904
(43) Veröffentlichungstag der Anmeldung: 22.05.2019
(73) Patentinhaber: James Hardie Europe GmbH, 40474 Düsseldorf (DE)
(72) Erfinder: ROHLFS, Heinrich, 38723 Seesen (DE)
(74) Vertreter: Patent- und Rechtsanwälte Dr. Solf & Zapf

(56) Entgegenhaltungen:
- DE-U1- 8 326 657
- DE-U1- 20 017 574
- US-A- 1 578 964
- US-A- 3 046 620

## Beschreibung

Die vorliegende Erfindung betrifft eine Holzbalkendecke sowie ein vorgefertigtes Deckenelement dafür und ein Verfahren zu dessen Herstellung.

Eine gattungsgemäße Holzbalkendecke weist mehrere voneinander beabstandete, tragende Deckenbalken aus Holz, eine oberhalb der Deckenbalken angeordnete obere Beplankung mit einem darauf angeordneten Fußbodenaufbau sowie eine unterhalb der Deckenbalken angeordnete Deckenbekleidung bzw. Deckenverkleidung auf. Die Deckenbekleidung weist eine Lattenunterkonstruktion aus mehreren Traglatten aus Holz und eine untere Beplankung, z. B. aus Gipsplatten, auf. Die Lattenunterkonstruktion bzw. die Traglatten dienen zur Befestigung der unteren Beplankung an den Deckenbalken, wozu die Traglatten unterseitig an den Deckenbalken befestigt sind. In den Hohlräumen zwischen den Deckenbalken kann eine Dämmung vorhanden sein.

Liegen die Traglatten dabei direkt an den Deckenbalken an, ist die Schallübertragung des Trittschalls relativ intensiv.

Um deshalb die Schalldämmung zu verbessern ist es bekannt, die Traglatten mittels Federbügeln derart an den Deckenbalken zu befestigen, dass die Traglatten einen gewissen Abstand zu den Deckenbalken aufweisen und dieser Abstand durch federnde Elemente gehalten wird. Oder es werden zur beabstandeten Befestigung der unteren Beplankung an den Deckenbalken Federschienen oder TPS Profile verwendet (siehe Prospekt der Firma Fermacell, "Konstruktionen für Wand, Decke und Fußboden", Stand 03/2012, https://www.fermacell.de/de/docs/FEW_7749-D_Konstruktionsprospekt_2.pdf).

Des Weiteren geht aus der DE 83 26 657 U1 ein Deckenelement gemäß dem Oberbegriff des Anspruchs 1 hervor, bei der die Traglatten mittels herkömmlichen Klammern oder Wellennägeln mit Abstand an den Deckenbalken befestigt sind. Die Klammern bzw. Wellennägel sind dabei von einer Balkenseitenfläche der Deckenbalken in den Deckenbalken bzw. von einer Lattenseitenfläche der Traglatten in die Traglatten eingeschlagen.

Unter dem Namen "VF-Abhänger" werden zudem von der Firma Knauf auf dem Markt Direktschwingabhänger für die Vorfertigung in der Fertighausindustrie vertrieben. Diese bestehen aus zwei U-Blechen, zwischen denen zur Schallentkopplung ein Elastomerpuffer vorhanden ist. Das eine U-Blech wird dabei mit dem Deckenbalken verbunden, das andere U-Blech wird mit der Traglatte verbunden.

Für die Montage von Holzbalkendecken bei Fertighäusern werden, wenn möglich, vorgefertigte Deckenelemente an die Baustelle geliefert. Die vorgefertigten Deckenelemente bestehen in der Regel aus den Deckenbalken, die mit der oberen und unteren Beplankung versehen sind, wobei, wenn gewünscht, eine Dämmung in die Hohlräume eingebracht sein kann.

Zum Transport und zur Lagerung werden die vorgefertigten Deckenelemente in der Regel übereinander gestapelt. Sofern die vorgefertigten Deckenelemente keinen Abstand zwischen der Lattenunterkonstruktion und den Deckenbalken aufweisen, ist dies auch ohne weiteres möglich. Von den bekannten Deckenelemente mit Abstand sind nur die mit Knauf VF-Abhängern ausgestatteten Deckenelemente zerstörungsfrei übereinander stapelbar. Lösungen mit Federbügeln, Federschienen und TPS-Profilen lassen sich nicht zerstörungsfrei als vorgefertigte Deckenelemente auf die Baustelle transportieren. Sie werden deshalb auch nicht als vorgefertigte Deckenelemente geliefert.

Aufgabe der vorliegenden Erfindung ist somit die Bereitstellung eines vorgefertigten, stapelbaren Deckenelements für Holzbalkendecken, das eine gute Trittschalldämmung gewährleistet.

Weitere Aufgabe ist die Bereitstellung einer Holzbalkendecke aus zumindest einem derartigen vorgefertigten Deckenelement und ein Verfahren zu dessen Herstellung.

Diese Aufgaben werden durch ein Deckenelement gemäß Anspruch 1 sowie eine Holzbalkendecke gemäß Anspruch 15 und ein Verfahren gemäß Anspruch 16 gelöst. Vorteilhafte Weiterbildungen der Erfindung sind in den sich anschließenden Unteransprüchen gekennzeichnet.

Im Folgenden wird die Erfindung anhand einer Zeichnung beispielhaft näher erläutert. Es zeigen:
- Figur 1:: Stark vereinfacht und schematisch einen Schnitt durch eine erfindungsgemäße Holzbalkendecke, senkrecht zu einer Balkenlängsrichtung eines Deckenbalkens
- Figur 2:: Stark vereinfacht und schematisch einen Schnitt durch einen Deckenbalken senkrecht zu einer Balkenquerrichtung des Deckenbalkens mit erfindungsgemäß abgehängter Traglatte
- Figur 3:: Schematisch eine erfindungsgemäß verwendete M-Klammer
- Figur 4:: Schematisch eine erfindungsgemäß verwendete Klammer gemäß einer weiteren Ausführungsform

Die erfindungsgemäße Holzbalkendecke 1 weist mehrere voneinander beabstandete, tragende Deckenbalken 2 aus Holz oder einem Holzwerkstoff, eine oberhalb der Deckenbalken 2 angeordnete obere Beplankung 3 mit einem darauf angeordneten Fußbodenaufbau bzw. einer Fußbodenkonstruktion 23 sowie eine unterhalb der Deckenbalken 2 angeordnete Deckenbekleidung 4 auf.

Die obere Beplankung 3 besteht z.B. aus Platten oder Dielen. Diese sind in an sich bekannter Weise an den Deckenbalken 2 befestigt, insbesondere durch Vernageln und/oder Verschrauben und/oder Klammern und/oder Verkleben.

Der Fußbodenaufbau 23 ist in an sich bekannter Weise ausgebildet. Vorzugsweise weist er eine Estrichschicht 5 auf, die auf einer Schalldämmschicht 6 angeordnet ist. Die Estrichschicht 5 kann z.B. aus Trockenestrichplatten bestehen. Die Schalldämmschicht 6 besteht vorzugsweise aus Trittschallplatten.

Des Weiteren können ergänzende Schichten unterhalb der Estrichschicht 5 und/oder oberhalb der Beplankung 3 angeordnet sein, z.B. Beschwerungsschichten und/oder Ausgleichsschichten zur Nivellierung und/oder Unterbringung von Installationen.

Die Deckenbalken 2 weisen jeweils eine vertikale Balkenhöhenrichtung 2a, eine horizontale Balkenbreitenrichtung 2b und eine horizontale und zur Balkenbreitenrichtung 2b senkrechte Balkenlängsrichtung 2c auf. Zudem weisen die Deckenbalken 2 jeweils zwei sich in Balkenbreitenrichtung 2b gegenüberliegende Balkenseitenflächen 7a, eine Balkenunterseite 7b, eine Balkenoberseite 7c und zwei sich in Balkenlängsrichtung 2c gegenüberliegende Balkenstirnflächen (nicht dargestellt) auf.

Zwischen jeweils zwei zueinander benachbarten Deckenbalken 2 ist jeweils ein Deckenhohlraum 8 ausgebildet, in dem vorzugsweise Dämmmaterial 9 angeordnet ist.

Die obere Beplankung 3 liegt in der Regel auf den Balkenoberseiten 7c auf und deckt den Deckenhohlraum 8 nach oben hin ab und verschließt diesen.

Die untere Deckenbekleidung 4 weist eine Lattenunterkonstruktion 10 aus mehreren Traglatten 11 aus einem nagelfähigen bzw. klammerfähigen Werkstoff und eine untere Beplankung 12 auf. Vorzugsweise bestehen die Traglatten 11 aus Holz. Sie können aber auch aus einem Holzwerkstoff, z.B. Furnierschichtholz oder einem Holz-Kunststoff-Verbundwerkstoff (WPC = Wood-Plastic-Composite), bestehen. Die Traglatten 11 weisen jeweils eine vertikale Lattenhöhenrichtung 11a, eine horizontale Lattenbreitenrichtung 11b und eine horizontale und zur Lattenbreitenrichtung 11b senkrechte Lattenlängsrichtung 11c auf. Vorzugsweise ist die Lattenlängsrichtung 11c senkrecht zur Balkenlängsrichtung 2c (Konterlattung). Sie kann aber auch schräg dazu oder parallel dazu sein (nicht dargestellt).

Zudem weisen die Traglatten 11 jeweils zwei sich in Lattenbreitenrichtung 11b gegenüberliegende Lattenseitenflächen 13a, eine Lattenunterseite 13b, eine Lattenoberseite 13c und zwei sich in Lattenlängsrichtung 11c gegenüberliegende Lattenstirnflächen (nicht dargestellt) auf.

Die untere Beplankung 12 besteht vorzugsweise aus Bekleidungsplatten 14. Bei den Bekleidungsplatten 14 handelt es sich vorzugsweise um Gipsplatten, vorzugsweise Gipsfaserplatten, oder um faserverstärkte Zementplatten oder Holzwerkstoffplatten. Die Bekleidungsplatten 14 bilden eine geschlossene, nach unten weisende Oberfläche.

Die untere Beplankung 12, insbesondere die Bekleidungsplatten 14 sind in an sich bekannter Weise fest mit den Traglatten 11 verbunden. Bevorzugt sind die Bekleidungsplatten 14 an den Deckenbalken 2 durch Vernageln und/oder Verschrauben und/oder Klammern und/oder Verkleben befestigt.

Die Lattenunterkonstruktion 10 bzw. die Traglatten 11 dienen zur Befestigung der unteren Beplankung 12 an den Deckenbalken 2. Dazu sind die Traglatten 11 unterseitig an den Deckenbalken 2 befestigt.

Die Befestigung der Traglatten 11 an den Deckenbalken 2 erfolgt nun erfindungsgemäß mittels mehrerer M-Klammern 15.

Die M-Klammern 15 (Fig. 3) bestehen vorzugsweise aus einem gebogenen Metalldraht 16. Bei dem Metalldraht 16 handelt es sich bevorzugt um einen Runddraht oder einen Flachdraht. Der Runddraht weist vorzugsweise einen Durchmesser von 1,4 bis 2,1 mm, bevorzugt 1,5 bis 1,6 mm auf.

Sie können aber auch aus einem gebogenen Blechband bestehen.

Die M-förmigen M-Klammern 15 weisen jeweils zwei Seitenschenkel 17 sowie einen dazwischen angeordneten, abgewinkelten bzw. gefalteten Mittelsteg 18 auf.

Die beiden Seitenschenkel 17 weisen jeweils ein erstes, freies Seitenschenkelende 17a und ein zweites, angebundenes Seitenschenkelende 17b auf. Die beiden freien Seitenschenkelenden 17a bilden zugleich zwei freie Klammerenden 15a der M-Klammer 15. Die beiden Seitenschenkel 17 sind vorzugsweise gerade bzw. ungeknickt bzw. ungebogen ausgebildet.

Der Mittelsteg 18 ist an den beiden angebundenen Seitenschenkelenden 17b an die Seitenschenkel 17 angebunden. Er erstreckt sich von einem Seitenschenkel 17 zum anderen Seitenschenkel 17. Zudem weist der Mittelsteg 18 einen mittigen Knick 19 auf. Er ist mittig abgewinkelt. Infolgedessen besteht der Mittelsteg 18 aus zwei Mittelstegabschnitten 20, die in dem Knick 19 ineinander übergehen. Die beiden Mittelstegabschnitte 20 bilden zudem eine Falte 24 des Mittelstegs 18.

Die beiden Mittelstegabschnitte 20 sind zudem jeweils an dem angebundenen Seitenschenkelende 17b eines der beiden Seitenschenkel 17 angebunden. Sie sind abgewinkelt in Bezug zu dem jeweiligen Seitenschenkel 17 und gehen somit in einem Knick 22 in den Seitenschenkel 17 über.

Die Mittelstegabschnitte 20 erstecken sich zudem von dem jeweiligen Seitenschenkel 17 weg und zu dessen freiem Seitenschenkelende 17a hin und zu dem anderen Seitenschenkel 17 hin. Dadurch weist die M-Klammer 15 die namensgebende Form eines "M"s auf.

Dabei sind die beiden Seitenschenkel 17 vorzugsweise zueinander parallel (siehe Figur 3). Die Seitenschenkel 17 können allerdings sich auch, von den angebundenen Seitenschenkelenden 17b aus gesehen, voneinander weg oder aufeinander zu erstrecken, sofern die M-Form erhalten bleibt. Der Knick 19 weist somit immer zu den freien Seitenschenkelenden 17a hin.

Des Weiteren weisen die beiden Seitenschenkel 17 an ihren freien Seitenschenkelenden 17a bzw. weist die M-Klammer 15 an den beiden freien Klammerenden 15a vorzugsweise jeweils eine angeschrägte Spitze 21 auf. Die Spitze 21 ist vorzugsweise einseitig angeschrägt. Die angeschrägte Spitze 21 gewährleistet, dass die Seitenschenkel 17 definiert in den Deckenbalken 2 bzw. die Traglatte 11 eingetrieben werden können.

Vorzugsweise weisen die Seitenschenkel 17 zudem eine Länge I von 25 bis 40 mm, bevorzugt 30 bis 35 mm auf. Und der Abstand a der beiden angebundenen Seitenschenkelenden 17b im nicht eingebauten Zustand der M-Klammer 15 beträgt vorzugsweise 20 bis 35 mm, bevorzugt 24 bis 30 mm.

Wie bereits erläutert, dienen die M-Klammern 15 erfindungsgemäß zur abgehängten Befestigung der Traglatten 11 an den Deckenbalken 2 (Fig. 1 und 2). Die Traglatten 11 sind unterhalb der Deckenbalken 2 angeordnet. Insbesondere sind die Traglatten 11 mit ihren Lattenoberseiten 13c jeweils benachbart zu der jeweiligen Balkenunterseite 7b eines Deckenbalkens 2 angeordnet.

Zur Befestigung ist der eine der beiden Seitenschenkel 17 von der Balkenunterseite 7b her, insbesondere bis zum Knick 22, in den Deckenbalken 2 eingeschlagen und der andere der beiden Seitenschenkel 17 ist von einer der beiden Lattenseitenflächen 13a her, insbesondere bis zum Knick 22, in die Traglatte 11 eingeschlagen bzw. eingetrieben. Der Mittelsteg 18 ist frei. Vorzugsweise ist jeweils auf beiden Seiten der Traglatte 11 eine M-Klammer 15 vorhanden.

Im fertig montierten Zustand der Holzbalkendecke 1 sind die Traglatten 11 somit mittels der M-Klammern 15 an den Deckenbalken 2 aufgehängt bzw. von diesen abgehängt bzw. ist die Deckenbekleidung 4 von den Deckenbalken 2 abgehängt. Dadurch werden die M-Klammern 15, insbesondere die Seitenschenkel 17, etwas aufgespreizt. Dies wird durch die Form der M-Klammer 15, insbesondere den Knick 19 im Mittelsteg 18, ermöglicht. Aufgrund dessen sind die Traglatten 11 von den Deckenbalken 2 beabstandet. Insbesondere sind die Lattenoberseiten 13c jeweils von der jeweiligen Balkenunterseite 7b beabstandet. Der Abstand beträgt vorzugsweise 1,5 bis 5 mm, bevorzugt 2 bis 3 mm.

Aufgrund des Abstandes zwischen der Lattenunterkonstruktion 10 und den Deckenbalken 2 wird die direkte Körperschall-Übertragung verhindert. Insbesondere wird eine Schallverbesserung im Trittschall von ≥ 8 dB im Vergleich zu Konstruktionen ohne Abstand erwartet.

Des Weiteren wird durch die Verwendung der erfindungsgemäßen M-Klammern 15 eine einfache und flexible Befestigung der Traglatten 11 unter den Deckenbalken 2 mit standard-nahen Klammergeräten geschaffen.

Für die Montage von erfindungsgemäßen Holzbalkendecken 1 bei Fertighäusern, ist es erfindungsgemäß nun möglich, die Holzbalkendecke 1 aus vorgefertigten Deckenelementen 25 zu fertigen, die zerstörungsfrei stapelbar sind. Die erfindungsgemäßen Deckenelemente 25 weisen mehrere Deckenbalken 2, vorzugsweise die obere Beplankung 3, die Lattenunterkonstruktion 10 und die untere Beplankung 12 auf. Vorzugsweise kann ein vorgefertigtes Deckenelement 25 auch das Dämmmaterial 9 aufweisen. Der Fußbodenaufbau 23 wird in der Regel später aufgebracht.

Die erfindungsgemäßen Deckenelemente 25 sind nun z.B. zum Transport und zur Lagerung ohne weiteres übereinander stapelbar, da die M-Klammern 15 beim Abstapeln derart reversibel verformt werden, dass der Abstand zwischen den Traglatten 11 und den Deckenbalken 2 verschwindet und die Traglatten 11 an den Deckenbalken 2 anliegen. Insbesondere werden die M-Klammern 15 derart verformt bzw. zusammengedrückt bzw. zusammengefaltet, dass die Lattenoberseiten 13c an den Balkenunterseiten 7b anliegen.

Bei bzw. nach der Montage der Deckenelemente 25 auf der Baustelle hängen sich die M-Klammern 15 automatisch durch das Eigengewicht der Deckenbekleidung 4 bzw. Unterdecke wieder aus, so dass sich der gewünschte Abstand zwischen der Traglattenkonstruktion 10 und den Deckenbalken 2 automatisch einstellt.

Die M-Klammern 15 verformen sich dabei insbesondere aufgrund des im Mittelsteg 18 vorhandenen Knicks 19, ziehharmonikaartig und reversibel. Die beiden Mittelstegabschnitte 20 werden beim Abstapeln aufeinander zu und bei der Montage auseinander gefaltet. Zudem werden jeweils der Seitenschenkel 17 und der mit diesem verbundene Mittelstegabschnitt 20 beim Abstapeln aufeinander zu gefaltet und bei der Montage auseinander gefaltet.

Vorteil der erfindungsgemäßen M-Klammern 15 ist zudem auch, dass sie auch in automatischen Klammerbrücken in der Fertighausindustrie nutzbar sind. Die Seitenschenkel 17 werden somit in den Deckenbalken 2 bzw. die Traglatten 11 eingetrieben bzw. eingeschlagen, nicht an diesen mittels Schrauben befestigt. Das Klammern ist deutlich schneller und weniger aufwendig als das Verschrauben, wie dies z.B. bei den bekannten Federbügeln der Fall ist.

Im Rahmen der Erfindung liegt es dabei selbstverständlich auch, dass der eine der beiden Seitenschenkel 17 der M-Klammer 15 von einer der beiden Balkenseitenflächen 7a her, insbesondere bis zum Knick 22, in den Deckenbalken 2 eingeschlagen ist und der andere der beiden Seitenschenkel 17 von der Lattenoberseite 13c her, insbesondere bis zum Knick 22, in die Traglatte 11 eingeschlagen bzw. eingetrieben ist (nicht dargestellt). Vorzugsweise ist dann jeweils auf beiden Seiten des Deckenbalkens eine M-Klammer 15 vorhanden.

Des Weiteren liegt es im Rahmen der Erfindung, dass der Knick 19 nicht zu den freien Seitenschenkelenden 17a hinweist, sondern von diesen weg. Es kommt lediglich darauf an, dass der Mittelsteg 18 zumindest einen Knick 19 bzw. eine Falte 24 aufweist, die sich verformen kann. Der Mittelsteg 18 kann somit auch mehrere Knicke bzw. Falten aufweisen (nicht dargestellt), die gewährleisten, dass der Mittelsteg 18 sich ziehharmonikaartig verformen kann bzw. ineinander und auseinander gefaltet werden kann. Infolgedessen muss der Knick 19 auch nicht so scharfkantig sein wie dargestellt, sondern kann auch abgerundet sein. Unabhängig davon, ob die Knicke 19 scharfkantig oder abgerundet ausgebildet sind, ist der Mittelsteg im Fall von mehreren Knicken 19 wellenförmig ausgebildet.

In Figuren 2 und 4 ist eine Klammer 27 mit freien Klammerenden 27a gemäß einer weiteren Ausführungsform der Erfindung dargestellt. Gemäß dieser weiteren Ausführungsform der Erfindung weist der Mittelsteg 18 zudem anstelle des Knicks 19 bereits im unverformten Ausgangszustand einen bogenförmigen Verlauf auf. Der Mittelsteg 18 macht also einen Bogen. Dabei ist der Mittelsteg 18 zu den freien Seitenschenkelenden 17a hin gebogen. Er kann aber auch anders herum gebogen sein. Auch hierdurch kann sich der Mittelsteg 18 entsprechend verformen.

Der Mittelsteg 18 ist auch bei dieser Variante jeweils an den beiden angebundenen Seitenschenkelende 17b der beiden Seitenschenkel 17 angebunden, wobei der Mittelsteg 18 in Bezug zu diesem abgewinkelt sind und in dem Knick 22 in den Seitenschenkel 17 übergeht. Ein Winkel α zwischen dem Mittelsteg 18 und dem jeweiligen Seitenschenkel 17 ist dabei analog zu den anderen Ausführungsformen zumindest im unverformten Ausgangszustand der Klammer 15;27 vorzugsweise spitz (Fig. 3 und 4) oder stumpf bzw. ≠ 90°.

Zudem kann auch zwischen dem Deckenbalken 2 und den Traglatten 11 zur Schallentkopplung jeweils ein Elastomerpad 26 (Fig. 2) aus einem Elastomer vorhanden sein. Elastomere sind formfeste, aber elastisch verformbare Polymere, deren Glasübergangspunkt sich unterhalb der Einsatztemperatur befindet. Die Elastomere können sich bei Zug- und Druckbelastung elastisch verformen, finden aber danach wieder in ihre ursprüngliche, unverformte Gestalt zurück. Das Elastomerpad 26 ist zumindest mit der Balkenunterseite 7b fest verbunden, bevorzugt verklebt. Beispielsweise ist das Elastomerpad 26 selbstklebend ausgebildet. Es wird dann beim Abstapeln elastisch reversibel zusammen gedrückt und dehnt sich nach der Montage wieder aus. Das Elastomerpad 26 kann zudem auch zusätzlich oder nur mit der Lattenoberseite 13c entsprechend verbunden, bevorzugt verklebt, sein. Gegebenenfalls bildet sich nach der Montage auch zwischen dem Elastomerpad 26 und der Lattenoberseite 13c oder der Balkenunterseite 7b ein Luftspalt aus, je nachdem wie stark sich die Klammern 15 aushängen.

Vorteil des Elastomerpads 26 gegenüber dem ansonsten dazwischen vorhandenen Luftspalt ist, dass ein definierter Abstand zwischen der Traglatte 11 und dem Deckenbalken 2 vorhanden ist.

## Patentansprüche

1. Deckenelement (25) für eine Holzbalkendecke (1), aufweisend mehrere Deckenbalken (2) und eine untere Deckenbekleidung (4), wobei die Deckenbekleidung (4) eine Lattenunterkonstruktion (10) aus mehreren Traglatten (11) und eine daran befestigte untere Beplankung (12) aufweist, wobei die Traglatten (11) an den Deckenbalken (2) mittels zwei Seitenschenkel (17) und einen diese verbindenden Mittelsteg (18) aufweisenden Klammern (15;27) abgehängt befestigt sind, wobei der eine der beiden Seitenschenkel (17) einer Klammer (15;27) in den Deckenbalken (2) und der andere der beiden Seitenschenkel (17) der Klammer (15;27) in die Traglatte (11) eingetrieben ist,
**dadurch gekennzeichnet, dass**
der Mittelsteg (18) der Klammern (15;27) zumindest einen Knick (19) aufweist oder einen bogenförmigen Verlauf aufweist.

2. Deckenelement (25) nach Anspruch 1,
**dadurch gekennzeichnet, dass**
die beiden Seitenschenkel (17) jeweils ein erstes, freies Seitenschenkelende (17a) und ein zweites, angebundenes Seitenschenkelende (17b) aufweisen, wobei die beiden freien Seitenschenkelenden (17a) zugleich jeweils ein freies Klammerende (15a;27a) der Klammer (15) bilden und wobei der Mittelsteg (18) an den beiden angebundenen Seitenschenkelenden (17b) an die Seitenschenkel (17) angebunden ist.

3. Deckenelement (25) nach Anspruch 1 oder 2,
**dadurch gekennzeichnet, dass**
der Mittelsteg (18) nur einen einzigen Knick (19) aufweist,
wobei die Klammer (15) vorzugsweise als M-Klammer ausgebildet ist.

4. Deckenelement (25) nach einem der vorhergehenden Ansprüche,
**dadurch gekennzeichnet, dass**
der Mittelsteg (18) aus zwei Mittelstegabschnitten (20) besteht, die in dem Knick (19) ineinander übergehen und eine Falte (24) des Mittelstegs (18) bilden.

5. Deckenelement (25) nach einem der Ansprüche 2 bis 4,
**dadurch gekennzeichnet, dass**
der zumindest eine Knick (19) zu den freien Seitenschenkelenden (17a) hin weist.

6. Deckenelement (25) nach Anspruch 2,
**dadurch gekennzeichnet, dass**
der Mittelsteg (18) einen bogenförmigen Verlauf aufweist und zu den freien Seitenschenkelenden (17a) der Seitenschenkel (17) hin oder von diesen weg gebogen ist.

7. Deckenelement (25) nach einem der Ansprüche 2 bis 6,
**dadurch gekennzeichnet, dass**
der Mittelsteg (18) an den angebundenen Seitenschenkelenden (17b) der beiden Seitenschenkel (17) angebunden ist, wobei er in Bezug zu dem jeweiligen Seitenschenkelende abgewinkelt ist und in einem Knick (22) in den Seitenschenkel (17) übergeht,
wobei vorzugsweise ein Winkel (α) zwischen dem Mittelsteg (18) und dem jeweiligen Seitenschenkel (17) zumindest im unverformten Ausgangszustand der Klammer (15;27) spitz oder stumpf ist.

8. Deckenelement (25) nach einem der vorhergehenden Ansprüche,
**dadurch gekennzeichnet, dass**
die Deckenbalken (2) jeweils zwei Balkenseitenflächen (7a), eine Balkenunterseite (7b), eine Balkenoberseite (7c) und zwei Balkenstirnflächen aufweisen und die Traglatten (11) jeweils zwei Lattenseitenflächen (13a), eine Lattenunterseite (13b), eine Lattenoberseite (13c) und zwei Lattenstirnflächen aufweisen und der eine der beiden Seitenschenkel (17) einer Klammer (15;27) jeweils von der Balkenunterseite (7b) her in den Deckenbalken (2) und der andere der beiden Seitenschenkel (17) der Klammer (15;27) von einer der beiden Lattenseitenflächen (13a) her in die Traglatte (11) eingetrieben ist.

9. Deckenelement (25) nach einem der vorhergehenden Ansprüche,
**dadurch gekennzeichnet, dass**
zwischen jeweils zwei zueinander benachbarten Deckenbalken (2) ein Deckenhohlraum (8) ausgebildet ist, in dem vorzugsweise Dämmmaterial (9) vorhanden ist
und/oder
das Deckenelement (25) eine obere Beplankung (3) aufweist, die insbesondere die Deckenhohlräume (8) nach oben hin abdeckt.

10. Deckenelement (25) nach einem der vorhergehenden Ansprüche,
**dadurch gekennzeichnet, dass**
die Klammern (15;27) aus einem gebogenen Metalldraht (16) bestehen, wobei es sich bei dem Metalldraht (16) vorzugsweise um einen Runddraht oder einen Flachdraht handelt, wobei der Runddraht bevorzugt einen Durchmesser von 1,4 bis 2,1 mm, bevorzugt 1,5 bis 1,6 mm, aufweist.

11. Deckenelement (25) nach einem der Ansprüche 2 bis 10,
**dadurch gekennzeichnet, dass**
die Klammer (15;27) an den beiden freien Klammerenden (15a;27a) jeweils eine angeschrägte Spitze (21) aufweist, wobei die Spitze (21) vorzugsweise einseitig angeschrägt ist.

12. Deckenelement (25) nach einem der vorhergehenden Ansprüche,
**dadurch gekennzeichnet, dass**
sich die Traglatten (11) senkrecht zu den Deckenbalken (2) erstrecken und/oder
die Traglatten (11) aus Holz oder aus einem Holzwerkstoff, z.B. Furnierschichtholz oder einem Holz-Kunststoff-Verbundwerkstoff, bestehen.

13. Deckenelement (25) nach einem der vorhergehenden Ansprüche,
**dadurch gekennzeichnet, dass**
die Lattenunterkonstruktion (10) derart mittels der Klammern (15;27) an den Deckenbalken (2) abgehängt befestigt ist, dass die Lattenunterkonstruktion (10) im montierten Zustand des Deckenelements (25) von den Deckenbalken (2) beabstandet ist.

14. Deckenelement (25) nach einem der vorhergehenden Ansprüche,
**dadurch gekennzeichnet, dass**
die Klammern (15;27) derart reversibel verformbar sind, dass das Deckenelement (25) derart mit anderen Deckenelementen (25) übereinander stapelbar ist, dass die Lattenunterkonstruktion (10) im gestapelten Zustand des Deckenelements (25) an den Deckenbalken (2) anliegt und dass die Lattenunterkonstruktion (10) im montierten Zustand des Deckenelements (25) von den Deckenbalken (2) beabstandet ist und ein Luftspalt dazwischen vorhanden ist,
oder
dass zwischen der Balkenunterseite (7b) und der Lattenoberseite (13c), ein Elastomerpad (26) aus einem Elastomer vorhanden ist, wobei vorzugsweise das Elastomerpad (26) mit der Balkenunterseite 7b und/oder der Lattenoberseite (13c) fest verbunden, bevorzugt verklebt ist, wobei vorzugsweise die Elastomerpads (26) im gestapelten Zustand des Deckenelements (25) zwischen dem Deckenbalken (2) und der Lattenunterkonstruktion (10) komprimiert werden und im montierten Zustand des Deckenelements (25) im Vergleich dazu ausgedehnt ist.

15. Holzbalkendecke (1) aufweisend zumindest ein Deckenelement (25) nach einem der vorhergehenden Ansprüche,
wobei die Holzbalkendecke (1) vorzugsweise einen auf der oberen Beplankung (3) angeordneten Fußbodenaufbau (23) aufweist.

16. Verfahren zur Herstellung eines Deckenelements (25) für eine Holzbalkendecke (1), aufweisend mehrere Deckenbalken (2) und eine untere Deckenbekleidung (4), wobei die Deckenbekleidung (4) eine Lattenunterkonstruktion (10) aus mehreren Traglatten (11) und eine daran befestige untere Beplankung (12) aufweist, wobei die Traglatten (11) an den Deckenbalken (2) mittels zwei Seitenschenkel (17) und einen diese verbindenden Mittelsteg (18) aufweisenden Klammern (15;27) abgehängt befestigt werden,
**dadurch gekennzeichnet, dass**
Klammern (15;27) mit den die Klammern betreffenden Merkmalen von einem der Ansprüche 1 bis 7, 10 oder 11 verwendet werden, wobei der eine der beiden Seitenschenkel (17) der Klammern (15;27) jeweils in den Deckenbalken (2) und der andere der beiden Seitenschenkel (17) der Klammern (15;27) jeweils in die Traglatte (11) eingetrieben wird.

## Claims

1. Ceiling element (25) for a wooden beam ceiling (1), comprising a plurality of ceiling beams (2) and a lower ceiling lining (4), wherein the ceiling lining (4) comprises a batten substructure (10) composed of a plurality of support battens (11) and a lower panelling (12) fastened thereto, wherein the support battens (11) are fastened to the ceiling beams (2) in a suspended manner by means of staples (15; 27) having two side limbs (17) and a central web (18) connecting the latter, wherein one of the two side limbs (17) of a staple (15; 27) is driven into the ceiling beam (2) and the other of the two side limbs (17) of the staple (15; 27) is driven into the support batten (11),
**characterized in that**
the central web (18) of the staples (15; 27) has at least one kink (19) or has an arcuate profile.

2. Ceiling element (25) according to claim 1,
**characterized in that**
the two side limbs (17) each have a first, free side limb end (17a) and a second, attached side limb end (17b), wherein the two free side limb ends (17a) at the same time each form a free staple end (15a; 27a) of the staple (15), and wherein the central web (18) is attached to the side limbs (17) at the two attached side limb ends (17b).

3. Ceiling element (25) according to claim 1 or 2,
**characterized in that**
the central web (18) has only a single kink (19),
wherein the staple (15) is preferably configured as an M-staple.

4. Ceiling element (25) according to any one of the preceding claims,
**characterized in that**
the central web (18) consists of two central web portions (20) which merge into one another at the kink (19) and form a fold (24) of the central web (18).

5. Ceiling element (25) according to any one of claims 2 to 4,
**characterized in that**
the at least one kink (19) points towards the free side limb ends (17a).

6. Ceiling element (25) according to claim 2,
**characterized in that**
the central web (18) has an arcuate profile and is bent towards or away from the free side limb ends (17a) of the side limbs (17).

7. Ceiling element (25) according to any one of claims 2 to 6,
**characterized in that**
the central web (18) is attached to the attached side limb ends (17b) of the two side limbs (17), wherein it is angled with respect to the respective side limb end and merges into the side limb (17) at a kink (22),
wherein preferably an angle (α) between the central web (18) and the respective side limb (17) is acute or obtuse at least in the non-deformed initial state of the staple (15; 27).

8. Ceiling element (25) according to any one of the preceding claims,
**characterized in that**
the ceiling beams (2) each have two beam side faces (7a), a beam underside (7b), a beam top side (7c) and two beam end faces, and the support battens (11) each have two batten side faces (13a), a batten underside (13b), a batten top side (13c) and two batten end faces, and one of the two side limbs (17) of a staple (15; 27) is in each case driven into the ceiling beam (2) from the beam underside (7b) and the other of the two side limbs (17) of the staple (15; 27) is driven into the support batten (11) from one of the two batten side faces (13a).

9. Ceiling element (25) according to any one of the preceding claims,
**characterized in that**,
between each two adjacent ceiling beams (2), a ceiling cavity (8) is formed, in which preferably insulating material (9) is present,
and/or
the ceiling element (25) has an upper panelling (3) which in particular covers the ceiling cavities (8) in the upward direction.

10. Ceiling element (25) according to any one of the preceding claims,
**characterized in that**
the staples (15; 27) consist of a bent metal wire (16), wherein the metal wire (16) is preferably a round wire or a flat wire, wherein the round wire preferably has a diameter of 1.4 to 2.1 mm, preferably 1.5 to 1.6 mm.

11. Ceiling element (25) according to any one of claims 2 to 10,
**characterized in that**
the staple (15; 27) has a bevelled tip (21) at each of the two free staple ends (15a; 27a), wherein the tip (21) is preferably bevelled at one side.

12. Ceiling element (25) according to any one of the preceding claims,
**characterized in that**
the support battens (11) extend perpendicular to the ceiling beams (2),
and/or
the support battens (11) are made of wood or of a wood-based material, for example laminated veneer lumber or a wood/plastic composite.

13. Ceiling element (25) according to any one of the preceding claims,
**characterized in that**
the batten substructure (10) is fastened to the ceiling beams (2) in a suspended manner by means of the staples (15; 27) such that the batten substructure (10) is spaced apart from the ceiling beams (2) in the installed state of the ceiling element (25).

14. Ceiling element (25) according to any one of the preceding claims,
**characterized in that**
the staples (15; 27) are reversibly deformable such that the ceiling element (25) can be stacked with other ceiling elements (25) one on top of the other such that the batten substructure (10) bears against the ceiling beams (2) in the stacked state of the ceiling element (25) and such that the batten substructure (10) is spaced apart from the ceiling beams (2) in the installed state of the ceiling element (25) and an air gap is present therebetween,
or
**in that** an elastomer pad (26) made of an elastomer is present between the beam underside (7b) and the batten top side (13c), wherein preferably the elastomer pad (26) is securely connected to the beam underside 7b and/or to the batten top side (13c), preferably by adhesive bonding,
wherein preferably the elastomer pads (26) are compressed between the ceiling beam (2) and the batten substructure (10) in the stacked state of the ceiling element (25) and is expanded in comparison thereto in the installed state of the ceiling element (25).

15. Wooden beam ceiling (1) comprising at least one ceiling element (25) according to any one of the preceding claims,
wherein the wooden beam ceiling (1) preferably has a floor superstructure (23) arranged on the upper panelling (3).

16. Method for producing a ceiling element (25) for a wooden beam ceiling (1), comprising a plurality of ceiling beams (2) and a lower ceiling lining (4), wherein the ceiling lining (4) comprises a batten substructure (10) composed of a plurality of support battens (11) and a lower panelling (12) fastened thereto, wherein the support battens (11) are fastened to the ceiling beams (2) in a suspended manner by means of staples (15; 27) having two side limbs (17) and a central web (18) connecting the latter,
**characterized in that**
use is made of staples (15; 27) having the staple-related features of any one of claims 1 to 7, 10 or 11, wherein one of the two side limbs (17) of the staples (15; 27) is in each case driven into the ceiling beam (2) and the other of the two side limbs (17) of the staples (15; 27) is in each case driven into the support batten (11).

## Revendications

1. Elément de plafond (25) pour un plafond en poutres de bois (1), présentant plusieurs poutres de plafond (2) et un revêtement de plafond inférieur (4), dans lequel le revêtement de plafond (4) présente une sous-construction en lattes (10) composée de plusieurs lattes de support (11) et d'un parement (12) inférieur fixé à celles-ci, dans lequel les lattes de support (11) sont fixées suspendues aux poutres de plafond (2) au moyen de brides de fixation (15; 27) présentant deux branches latérales (17) et une nervure médiane (18) reliant celles-ci, dans lequel l'une des deux branches latérales (17) d'une bride de fixation (15 ; 27) est enfoncée dans la poutre de plafond (2) et l'autre des deux branches latérales (17) de la bride de fixation (15 ; 27) est enfoncée dans la latte de support (11),
**caractérisé en ce que**
la nervure médiane (18) des brides de fixation (15 ; 27) présente au moins un coude (19) ou présente une étendue arquée.

2. Elément de plafond (25) selon la revendication 1,
**caractérisé en ce que**
les deux branches latérales (17) présentent respectivement une première extrémité de branche latérale (17a) libre et une seconde extrémité de branche latérale (17b) attachée, dans lequel les deux extrémités de branche latérale (17a) libres forment à la fois respectivement une extrémité de bride de fixation (15a ; 27a) libre de la bride de fixation (15) et dans lequel la nervure médiane (18) est attachée aux deux extrémités de branche latérale (17b) attachées au niveau des branches latérales (17).

3. Elément de plafond (25) selon la revendication 1 ou 2,
**caractérisé en ce que**
la nervure médiane (18) présente un seul coude (19),
dans lequel la bride de fixation (15) est réalisée de préférence en tant que bride de fixation en M.

4. Elément de plafond (25) selon l'une des revendications précédentes,
**caractérisé en ce que**
la nervure médiane (18) se compose de deux sections de nervure médiane (20) qui passent l'une dans l'autre dans le coude (19) et forment un pli (24) de la nervure médiane (18).

5. Elément de plafond (25) selon l'une des revendications 2 à 4,
**caractérisé en ce que**
ledit au moins un coude (19) est tourné vers les extrémités de branche latérale (17a) libres.

6. Elément de plafond (25) selon la revendication 2,
**caractérisé en ce que**
la nervure médiane (18) présente une étendue arquée et est pliée vers les extrémités de branche latérale (17a) libres des branches latérales (17) ou à l'opposé de celles-ci.

7. Elément de plafond (25) selon l'une des revendications 2 à 6,
**caractérisé en ce que**
la nervure médiane (18) est attachée aux extrémités de branche latérale (17b) attachées des deux branches latérales (17), dans lequel elle forme un angle par rapport à l'extrémité de branche latérale respective et passe dans un coude (22) dans la branche latérale (17),
dans lequel de préférence un angle (α) entre la nervure médiane (18) et la branche latérale (17) respective est aigu ou obtus au moins dans l'état de départ non déformé des brides de fixation (15 ; 27).

8. Elément de plafond (25) selon l'une des revendications précédentes,
**caractérisé en ce que**
les poutres de plafond (2) présentent respectivement deux surfaces latérales de poutre (7a), un côté inférieur de poutre (7b), un côté supérieur de poutre (7c) et deux surfaces frontales de poutre et les lattes de support (11) présentent respectivement deux surfaces latérales de latte (13a), un côté inférieur de latte (13b), un côté supérieur de latte (13c) et deux surfaces frontales de latte et l'une des deux branches latérales (17) d'une bride de fixation (15; 27) est enfoncée respectivement depuis le côté inférieur de poutre (7b) dans la poutre de plafond (2) et l'autre des deux branches latérales (17) de la bride de fixation (15 ; 27) est enfoncée depuis une des deux surfaces latérales de latte (13a) dans la latte de support (11).

9. Elément de plafond (25) selon l'une des revendications précédentes,
**caractérisé en ce que**
entre respectivement deux poutres de plafond (2) contiguës l'une à l'autre est réalisé un espace creux de plafond (8), dans lequel un matériau isolant est de préférence présent,
et/ou
l'élément de plafond (25) présente un parement supérieur (3) qui recouvre en particulier les espaces creux de plafond (8) vers le haut.

10. Elément de plafond (25) selon l'une des revendications précédentes,
**caractérisé en ce que**
les brides de fixation (15 ; 27) se composent d'un fil métallique (16) incurvé, dans lequel le fil métallique (16) est de préférence un fil rond ou un fil plat, dans lequel le fil rond présente de préférence un diamètre de 1,4 à 2,1 mm, de préférence de 1,5 à 1,6 mm.

11. Elément de plafond (25) selon l'une des revendications 2 à 10,
**caractérisé en ce que**
la bride de fixation (15 ; 27) présente au niveau des deux extrémités de bride de fixation (15a ; 27a) libres respectivement une pointe biseautée (21), dans lequel la pointe (21) est biseautée de préférence d'un côté.

12. Elément de plafond (25) selon l'une des revendications précédentes,
**caractérisé en ce que**
les lattes de support (11) s'étendent perpendiculairement aux poutres de plafond (2) et/ou
les lattes de support (11) se composent de bois ou d'un matériau de bois, par exemple du bois de contreplaqué ou un matériau composite de bois et de matière plastique.

13. Elément de plafond (25) selon l'une des revendications précédentes,
**caractérisé en ce que**
la sous-construction de latte (10) est fixée suspendue au moyen de brides de fixation (15 ; 27) à la poutre de plafond (2) de telle manière que la sous-construction de latte (10) soit espacée des poutres de plafond (2) dans l'état monté de l'élément de plafond (25).

14. Elément de plafond (25) selon l'une des revendications précédentes,
**caractérisé en ce que**
les brides de fixation (15 ; 27) sont déformables de manière réversible de telle manière que l'élément de plafond (25) puisse être empilé avec d'autres éléments de plafond (25) les uns sur les autres de telle manière que la sous-construction de latte (10) repose dans l'état empilé de l'élément de plafond (25) contre les poutres de plafond (2) et que dans l'état monté de l'élément de couvercle (25) la sous-construction de latte (10) soit espacée des poutres de plafond (2) et un entrefer soit présent entre elles,
ou
qu'entre le côté inférieur de poutre (7b) et le côté supérieur de latte (13c) un coussinet d'élastomère (26) en un élastomère est présent, dans lequel de préférence le coussinet d'élastomère (26) est relié fixement, de préférence collé au côté inférieur de poutre (7b) et/ou au côté supérieur de latte (13c),
dans lequel de préférence les coussinets d'élastomère (26) sont comprimés dans l'état empilé de l'élément de plafond (25) entre la poutre de plafond (2) et la sous-construction de latte (10) et sont étirés dans l'état monté de l'élément de plafond (25) par rapport à ceux-ci.

15. Plafond en poutres de bois (1) présentant au moins un élément de plafond (25) selon l'une des revendications précédentes,
dans lequel le plafond en poutres de bois (1) présente de préférence une structure de plancher (23) agencée sur le parement supérieur (3).

16. Procédé de fabrication d'un élément de plafond (25) pour un plafond en poutres de bois (1), présentant plusieurs poutres de plafond (2) et un revêtement de plafond (4) inférieur, dans lequel le revêtement de plafond (4) présente une sous-construction de latte (10) de plusieurs lattes de support (11) et un parement (12) inférieur fixé à celle-ci, dans lequel les lattes de support (11) sont fixées suspendues aux poutres de plafond (2) au moyen de brides de fixation (15 ; 27) présentant deux branches latérales (17) et une nervure médiane (18) reliant celles-ci,
**caractérisé en ce que**
des brides de fixation (15 ; 27) sont utilisées avec les caractéristiques concernant les brides de fixation selon l'une des revendications 1 à 7, 10 ou 11, dans lequel l'une des deux branches latérales (17) des brides de fixation (15 ; 27) est enfoncée respectivement dans la poutre de plafond (2) et l'autre des deux branches latérales (17) des brides de fixation (15 ; 27) est enfoncée respectivement dans la latte de support (11).
